# EUROPÄISCHE PATENTSCHRIFT

(11) **EP 0 810 012 B1**
(45) Veröffentlichungstag und Bekanntmachung des Hinweises auf die Patenterteilung: **27.09.2000**
(21) Anmeldenummer: 97107847.2
(22) Anmeldetag: 14.05.1997
(51) Int. Cl.: A63F 1/02

(54) **Spielkarten, insbesondere eines Skatspiels**
Games cards, especially for the skat game
Cartes à jouer, en particulier pour le jeu de skat

(30) Priorität: 28.05.1996 DE 29609456 U
(43) Veröffentlichungstag der Anmeldung: 03.12.1997
(73) Patentinhaber: Berliner Spiele GmbH & Co. KG., 12059 Berlin (DE)
(72) Erfinder: von Stegen, Walter, 46569 Hünxe-Drevenack (DE)
(74) Vertreter: Schubert, Siegmar, Dipl.-Ing.

(56) Entgegenhaltungen:
- DE-A- 2 726 550
- DE-A- 3 516 893
- DE-U- 7 807 918
- FR-A- 2 602 151
- GB-A- 2 246 520
- US-A- 3 658 342
- US-A- 3 678 602

## Beschreibung

Die Erfindung betrifft Spielkarten, insbesondere eines Skatspiels, nach dem Oberbegriff des Anspruchs 1.

Derartige bekannte Spielkarten können auf der Rückseite mit einem Filzstift zu Spielzwecken beschriftet werden. Nach Beendigung eines Zusatzspiels, bei dem die Rückseite zu beschriften war, kann die Schrift wieder abgewischt werden, so daß die Spielkarten mehrfach verwendet werden können (DE-U-7807918). Hierzu kann die Rückseite mit einem Lacküberzug versehen sein, bevorzugt einer Nitro-Lackierung. Die Rückseite kann aber auch mit einer Kunststoff-Folie kaschiert sein oder mit einem Cellophan-Überzug versehen sein. Mit diesen Spielkarten kann ein Spiel gemäß dem Aufdruck auf deren Vorderseite völlig unabhängig von dem Aufdruck auf der Rückseite und der zusätzlichen Beschriftung der Rückseite vorbereitet und gespielt werden. Umgekehrt ist das mit der Rückseite spielbare Zusatzspiel ganz unabhängig von dem Aufdruck auf der Vorderseite. Eine Ergänzung der Informationen, welche jeweils die Vorderseite einer Spielkarte beinhalten, durch deren Rückseite ist nicht vorgesehen.

Im Unterschied dazu liegt der Erfindung die Aufgabe zugrunde, die Spielkarten, insbesondere eines Skatspiels, aber auch eines anderen Kartenspiels, welches darauf beruht, daß den Spielern eine vorgegebene Anzahl Spielkarten unterschiedlicher Wertigkeit gegeben wird, mit denen sie das Spiel zu gewinnen versuchen, so zu gestalten, daß die Spielkarten außer als Träger der üblichen Informationen, d.h. Bildern, Ziffern, Buchstaben und Symbolen auf der Vorderseite, als erweiterte Informationsträger für zusätzliche Informationen dienen, die für die Spieler unmittelbar gut lesbar sind. Die Spielkarten sollen dergestalt als Träger zusätzlicher Informationen ausgestaltet werden, daß deren Zusammenhang mit den üblichen Informationen auf der Vorderseite jedoch nicht ohne weiteres für die Spieler erkennbar ist.

Diese Aufgabe wird erfindungsgemäß durch Spielkarten mit den Merkmalen des Anspruchs 1 gelöst.

Mit der spalten- und zeilenförmigen Anordnung der Markierungsfelder wird eine raumsparende und sinnfällige Abspeicherung von Zusatzinformationen ermöglicht, welche eine vorbestimmte Ausgabe der Spielkarten ermöglichen. Die Rückseite der Spielkarten erhält dadurch eine zusätzliche technische Funktion als Markierungsträger. Durch die spalten- und zeilenweise Anordnung ist eine sinnfällige, raumsparende Markierung ermöglicht. Wegen der raumsparenden Anordnung brauchen die Markierungsfelder nicht die gesamte Rückseite der Spielkarten einzunehmen, sondern es kann Raum für bisher übliche Gestaltungen der Rückseite, beispielsweise als Werbeträger, verbleiben.

Die Markierungen auf der Rückseite erlauben eine reproduzierbare, nicht dem Zufall unterworfene Kartenzusammenstellung für die einzelnen Spieler. Damit können gleiche Voraussetzungen für alle Teilnehmer des Spiels geschaffen werden, so daß reale Vergleiche der Spielstärken der einzelnen Mitspieler ermöglicht werden. In Turnieren hat die Objektivierbarkeit der Ergebnisse für die einzelnen Spieler den Vorteil, daß die Turniere über weniger Serien gespielt werden müssen als bisher, um in kürzerer Zeit und mit höherer Sicherheit das beste Team zu ermitteln. Weiterhin eignet sich diese Gestaltung der Rückseiten zur Markierung seltener Kartenverteilungen, aber auch zur Darstellung von Standardsituationen, womit Anfänger systematisch geschult werden können.

Besonders augenfällig und damit die Markierungsfunktion besonders gut erfüllend ist die Ges-altung der Spielkarten, weil die Markierungszentren der Markierungsfelder in je einem rechteckigen Umfeld liegen, wobei die Umfelder zeilen- und spaltenweise unmittelbar nebeneinander liegen und die Umfelder in jeder Spalte gegenüber der Umgebung der Spalte kontrastiert sind. Unter der zeilen- und spaltenweise unmittelbar nebeneinanderliegenden Anordnung der Umfelder wird verstanden, daß sich zwischen diesen keine nennenswerten Zwischenräume befinden, gegebenenfalls aber relativ schmale Trennungsstriche.

Die spalten- und zeilenweise Anordnung der Markierungsfelder auf der Rückseite von Skatspiel-Spielkarten kann so getroffen sein, daß jeder Spalte eine Sitzposition eines Spielers, nämlich Hinterhand, Vorhand, Mittelhand bzw. Skat zugeordnet ist und jeder Zeile ein Spiel zugeordnet ist. Bei den somit zeilenweise markierten Spielen handelt es sich um solche, bei denen die Spieler nach der dritten Runde wieder dieselbe Sitzposition innehaben.

Damit die Markierungsfelder auf der Rückseite durch einen Filzstift markierbar sind, zeichnet sich die Rückseite durch eine geeignete Oberflächenbeschaffenheit aus. Die Markierungen können also in einfacher Weise, z.B. durch die Spieler selbst erfolgen, und zwar mit unkomplizierten technischen Mitteln, indem die Materialauswahl der Rückseite der Spielkarten entsprechend getroffen ist.

Die Spielkarten mit der erfindungsgemäß gestalteten Rückseite eignen sich besonders für Skatspiele. Varianten dieser Rückseitengestaltung, die aber generell die Merkmale des Anspruchs 1 aufweisen, sind auch für andere Kartenspiele, z.B. Bridge, vorgesehen.

Bevorzugt sind nach Anspruch 2 die Markierungsfelder rund und die rechteckigen Umfelder durch einen für die Spalte individuellen Farbton gegenüber der Umgebung der Spalte kontrastiert.

Im einzelnen ist die spalten- und zeilenweise Anordnung der Markierungsfelder von Spielkarten von Skatspielen vorzugsweise nach Anspruch 3 so gestaltet, daß die Markierungsfelder in vier Zeilen und vier Spalten angeordnet sind. Jede Rückseite der Spielkarte hat somit in raumsparender Anordnung 16 Markierungsfelder.

Die Spielkarten werden also so oft von den Spielern nach dem Mischen und Ausgeben markiert, wie Zeilen in der zeilen- und spaltenweise Anordnung der Markierungsfelder auf den Rückseiten der Spielkarten vorhanden sind. Es ist aber gemäß Anspruch 4 auch vorteilhaft möglich, die Rückseiten der Spielkarten in den Markierungsfeldern vorzumarkieren, um vorgegebene Schwierigkeitsstufen des Spiels vorzugeben oder besonders interessante Spielkartenkombinationen. Das Mischen vor dem Ausgeben entfällt bei letzterer Alternative.

Bei einer geeigneten Kombination der Rückseitenoberfläche und des zur Markierung verwendeten (Filz-)Stifts können die Markierungsfelder nach Anspruch 5 mit löschbaren Markierungen versehen sein. Damit können die Spielkarten mehrmals jeweils anders markiert werden.

Insbesondere für Turnierspiele eignen sich verpackte Spielkarten nach Anspruch 6, wonach drei Skatspiele gegebenenfalls zusammen mit einem Filzstift in einem Umkarton spielweise geordnet untergebracht sind. Aus diesem Set kann, wie weiter unten erläutert wird, bei einem Skatspiel mit drei Spielern jeder Spieler in einer bestimmten Spielphase ein ihm primär zugeordnetes Skatspiel erhalten, welches er mit dem Filzstift in der anzugebenen Weise auf der Rückseite der Spielkarten markieren kann.

Ausführungsbeispiele der Erfindung werden im folgenden anhand einer Zeichnung mit sechs Figuren erläutert. Es zeigen:
- Fig. 1 - 5: die Rückseiten von insgesamt fünf Spielkarten, die zu einem Skatspiel mit 32 Spielkarten gehören, wobei die Rückseiten in den Markierungsfeldern bereits markiert sind;
- Fig. 6: drei in einem Umkarton spielweise geordnet untergebrachte Skatspiele.

Bezugnehmendauf die Fig. 1 - 5 sind auf der Rückseite jeder Karte, der jeweils eine Fig. zugeordnet ist, insgesamt 16 runde Markierungsfelder z.B. a, a' in vier Zeilen untereinander angeordnet, und zwar sind die Zeilen mit A, B, C, D bezeichnet. Außerdem sind die 16 Markierungsfelder in vier Spalten angeordnet, die V, M, H, S bezeichnet sind und eingedruckte Symbole für Kreuz, Pik, Herz und Karo aufweisen. Dabei steht die Bezeichnung V für Vorderhand, M für Mittelhand, H für Hinterhand und S für Skat. Die derart zeilen- und spaltenweise angeordneten Markierungsfelder sind lediglich durch dünne schwarz Striche getrennt. Die Spalten der Markierungsfelder sind sinnfällig voneinander abgehoben, indem beispielsweise die rechteckförmigen Umfelder der runden Markierungszentren z. B. a in der Spalte S gelb hinterlegt sind, in der Spalte V grau hinterlegt sind, in der Spalte M grün hinterlegt sind und in der Spalte H rot hinterlegt sind. Aus Fig. 6 ist ersichtlich, wie drei Skatspiele, die mit 1, 2, 3 bezeichnet sind, in einem Umkarton 4 nebeneinander untergebracht sind. Jedes der drei Skatspiele 1, 2, 3 besteht dabei aus einem Satz von 32 Spielkarten, deren Vorderseite in üblicher Weise gestaltet ist, beispielsweise mit französischem Bild, und deren Rückseite, die oben anhand der Fig. 1 - 5 besprochenen Markierungsfelder ggf. mit Vormarkierungen aufweist. Zu jedem Skatspiel mit unmarkierter Rückseite gehört ein nicht dargestelltes Deckblatt, welches mit einer unverwechselbarer Registrierung versehen wird, z.B.: Spiel 1 Serie A. Die Deckblätter werden mit dem dazugehörigen Spiel in dem jeweiligen Fach des Umkartons aufgewahrt. Der Umkarton kann, in der Zeichnung nicht dargestellt, noch eine Spielanleitung und ggf. einen Filzstift aufnehmen. Die Umkarton 4 ist durch einen, ebenfalls nicht gezeigten Deckel vervollständigt.

Ein typischer Spielablauf für drei Spieler mit den drei Kartenspielen 1, 2, 3, welche die - noch unmarkierten - Markierungsfelder gemäß den Fig. 3 - 5 aufweisen, läuft folgendermaßen ab:

Jeder Spieler erhält eines der drei Skatspiele 1, 2, 3. Ein Spieler A mischt sein Skatspiel und gibt die Karten im Rhythmus 3, Skat, 4, 3 aus. Vor dem Aufnehmen markiert jeder Spiele in Zeile 2, in der Spalte seiner Sitzposition entsprechend also, V, M, H seine Karten. Wenn beispielsweise Spiele A der Kartengeber war und somit bei drei Spielern in der Hinterhandposition ist, markiert er seine zehn Karten in der Zeile A und der Spalte H. Die beiden Mitspieler markieren analog in Spalte V und M, siehe Fig. 2 und 3. Der Kartengeber markiert in obiger Weise die Karte gemäß Fig. 1 und zusätzlich die beiden Skatkarten in Spalte 2, die in Fig. 4 und 5 dargestellt sind. Nach dem Aufnehmen der Karten wird in üblicher Weise gereizt, gespielt und bewertet.

Nach dem Spiel sammelt der Spieler A die Karten ein und legt sie in das zugehörige Fach des Umkartons 4 zurück.

In der zweiten Runde verteilt der Spiele B sein Skatspiel 2, wobei der Ablauf analog wie oben beschriebenen ist. Es wird also zunächst auch hier wieder das Spiel A markiert.

Wenn nach dem eingangs beschriebenen Ablauf das Spiel A auch von dem dritten Spieler C nach der dritten Runde markiert ist, und zwar in dessen Skatspiel 3, so teilt der Spieler A seine Karten erneut aus. In dieser zweiten Runde werden die Karten in Zeile B markiert. Nach diesem Schema erfolgt der Spielablauf bis zum 12. Spiel, bis alle drei Skatspiele 1, 2, 3 auf jeder Karte vier Markierungen aufweisen, und zwar je eine in Zeile A, B, C, D, wie in den Fig. 1 - 5 dargestellt.

Der bisher beschriebene Spielablauf stellt einen Umlauf dar. Bei diesem Umlauf, der einer Markierungsphase entspricht, werden die Spiele vor dem Ausgeben immer gemischt, also bis einschl. zum 12. Spiel.

Nach dem ersten Umlauf reicht jeder Spieler sein Skatspiel zum jeweils linken Mitspieler weiter, so daß der Spieler B jetzt der erste Kartengeber ist und C die Vorhand wird. Der Spieler B teilt sein vollständig markiertes Spiel entsprechend den Markierungen in Zeile A an seine Mitspieler entsprechen deren Sitzpositionen aus.

Alle weiteren Spiele werden also ebenfalls nur nach den Markierungen ausgeteilt und es wird nicht mehr gemischt. In dieser Weise werden reihum die Spiele von Zeile A bis Zeile D abgespielt.

Nach diesem zweiten Umlauf entsprechend dem 24. Spiel werden die Kartenspiele 1, 2, 3 erneut um einen Platz nach links weitergegeben. Dann werden die Spiele 25 bis 36 wie bei dem zweiten Umlauf (Spiel 13 - 24) durchgeführt.

Es hat sich gezeigt, daß ab dem 13. Spiel, also zu Beginn des zweiten Umlaufs, ein guter Spieler sich bereits auf die folgende Spielsituationen einstellen kann und die Spielstärke der Konkurrenten bewerten kann, weil das Zufallsmoment, welches üblicherweise bei dem Mischen und Ausgeben der Karten herrscht, beseitigt ist.

Es sei bemerkt, daß mit den drei Skatspielen 1, 2, 3, wobei die Rückseiten der Karten zunächt unmarkiert sein können, auch vier Spieler in gegenüber der oben beschriebenen Spielvorbereitung und Spielablauf abgewandelter Weise spielen können. Die Verwendbarkeit der Skatspiele ist also durch die Markierungsfelder nicht eingeschränkt.

Weiter ist anzumerken, daß die oben beispielsweise angegebene Einteilung und Beschriftung der Kartenrückseiten für Kartenspiele der alten Art im Deutschsprachigen zu verwenden ist. Im Fremdsprachigen wäre die Beschriftung entsprechend Landessprache und Art des Spiels zu modifizieren. Im Anwendungsfall eines Bridgespiels sind auf den Rückseiten der Karten in den Spaltenköpfen der Markierungsfelder die Abkürzungen S, E, N und W (englische Abkürzung der vier Himmelsrichtungen) einzudrucken. Generell kann der Ablauf der Spiele individuell nach Anzahl Spieler und Spiele erfolgen. Die Gestaltung der Rückseiten der Karten ermöglicht dabei stets einen objektiven Leistungsvergleich der beteiligten Spieler.

## Patentansprüche

1. Spielkarten, insbesondere eines Skatspiels, mit einer bedruckten Rückseite, die zumindest in Teilbereichen mit einem Filzstift markierbar ist,
**dadurch gekennzeichnet,**
daß die eine spalten- (V,M,H,S) und zeilenweise (A,B,C,D) Anordnung von Markierungsfeldern (a, a') aufweisende Rückseite der Spielkarten zumindest in den Markierungsfeldern so beschaffen ist, daß diese durch den Filzstift markierbar sind, daß Markierungszentren (a) der Markierungsfelder (a, a') in je einem rechteckigen Umfeld (a') liegen, daß die Umfelder spalten- (V,H,M,S) und zeilenweise (A,B,C,D) unmittelbar nebeneinanderliegen und daß die Umfelder in jeder Spalte gegenüber der Umgebung der Spalte kontrastiert sind.

2. Spielkarten nach Anspruch 1,
**dadurch gekennzeichnet,**
daß die Markierungszentren (a), die in je einem rechteckigen Umfeld (a') liegen, rund sind und daß die Umfelder in jeder Spalte durch einen für die Spalte individuellen Farbton gegenüber der Umgebung der Spalte kontrastiert sind.

3. Spielkarten nach Anspruch 1 oder 2,
**dadurch gekennzeichnet,**
daß die Markierungsfelder (a, a') in vier Zeilen (A,B,C,D) und vier Spalten (V,M,H,S) angeordnet sind.

4. Spielkarten nach einem der vorangehenden Ansprüche,
**dadurch gekennzeichnet,**
daß die Markierungsfelder (a, a') vormarkiert sind.

5. Spielkarten nach Anspruch 4,
**dadurch gekennzeichnet,**
daß die Markierungsfelder (a, a') mit löschbaren Markierungen versehen sind.

6. Spielkarten nach einem der Ansprüche 1 - 5,
**dadurch gekennzeichnet,** daß die Spielkarten verpackt sind,
daß sie drei Skatspiele (1,2,3) bilden, die in einem Umkarton (4) spielweise geordnet untergebracht sind.

## Claims

1. Playing cards, in particular a pack for playing Skat, with a printed back which can be marked with a felt pen at least in some areas,
**characterised in that**
the back of the playing cards bears an arrangement of marking fields (a, a') in columns (V, M, H, S) and rows (A, B, C, D) made so that at least within the said marking fields they can be marked by the felt pen, and each of the marking centres (a) of the marking fields (a, a') lies within a rectangular surround (a'), the said surrounds being directly adjacent to one another in their columns (V, H, M, S) and rows (A, B, C, D), and such that the surrounds in each column contrast against the area surrounding the columns.

2. Playing cards according to Claim 1,
**characterised in that**
the marking centres (a), which lie within a rectangular surround (a'), are round, and the surrounds in each column contrast against the area surrounding the columns with a colour that is individual for each column.

3. Playing cards according to Claims 1 or 2,
**characterised in that**
the marking fields (a, a') are arranged in four rows (A, B, C, D) and four columns (V, M, H, S).

4. Playing cards according to any of the preceding claims,
**characterised in that**
the marking fields (a, a') are pre-marked.

5. Playing cards according to Claim 4,
**characterised in that**
the marking fields (a, a') are provided with markings that can be erased.

6. Playing cards according to any of Claims 1 to 5,
**characterised in that**
the playing cards are packaged so as to form three Skat packs (1, 2, 3), which are placed in a containing box (4) arranged ready for play.

## Revendications

1. Cartes à jouer, notamment d'un jeu de skat, présentant un dos imprimé, qui peut être marqué à l'aide d'un crayon-feutre, au moins dans des zones partielles, caractérisées en ce que le dos des cartes à jouer, qui présente un agencement de champs de marquage (a, a') en colonne (V, M, H, S) et en lignes (A, B, C, D), est, au moins dans les champs de marquage, d'une configuration telle, qu'il puisse être marqué par le crayon-feutre, en ce que des centres de marquage (a) des champs de marquage (a, a') se situent chacun dans un champ périphérique rectangulaire (a'), en ce que les champs périphériques sont directement adjacents les uns aux autres selon une disposition en colonnes (V, H, M, S) et en lignes (A, B, C, D), et en ce que les champs périphériques avoisinants dans chaque colonne sont contrastés par rapport à l'environnement de la colonne.

2. Cartes à jouer selon la revendication 1, caractérisées en ce que les centres de marquage (a), qui se situent chacun dans un champ périphérique rectangulaire (a'), sont ronds, et en ce que les champs périphériques dans chaque colonne sont contrastés, par un coloris individuel pour la colonne, par rapport à l'environnement de la colonne.

3. Cartes à jouer selon la revendication 1 ou 2, caractérisées en ce que les champs de marquage (a, a') sont agencés selon quatre lignes (A, B, C, D) et selon quatre colonnes (V, M, H, S).

4. Cartes à jouer selon l'une des revendications précédentes, caractérisées en ce que les champs de marquage (a, a') sont marqués d'avance.

5. Cartes à jouer selon la revendication 4, caractérisées en ce que les champs de marquage (a, a') sont pourvus de marques effaçables.

6. Cartes à jouer selon l'une des revendications 1 à 5, caractérisées en ce que les cartes à jouer sont emballées, et en ce qu'elles forment trois jeux de skat (1, 2, 3), qui sont logés dans une boite de carton (4), en étant ordonnées conformément au jeu.
